# EUROPÄISCHE PATENTSCHRIFT

(11) **EP 2 691 705 B1**
(45) Veröffentlichungstag und Bekanntmachung des Hinweises auf die Patenterteilung: **08.07.2015**
(21) Anmeldenummer: 12709859.8
(22) Anmeldetag: 15.03.2012
(51) Int. Cl.: F28F 3/14, F25B 39/02, F28D 1/03, F28D 21/00

(54) **KÄLTEGERÄT MIT EINER ROLLBONDPLATINE**
REFRIGERATOR HAVING A ROLL-BOND PLATE
APPAREIL FRIGORIFIQUE POURVU D'UNE PLAQUE ABSORBANTE DE TYPE "ROLL-BOND"

(30) Priorität: 28.03.2011 DE 102011006233
(43) Veröffentlichungstag der Anmeldung: 05.02.2014
(73) Patentinhaber: BSH Hausgeräte GmbH, 81739 München (DE)
(72) Erfinder: CIESLIK, Detlef, 89537 Giengen (DE); HEIN, Christian, 89522 Heidenheim (DE); PFLOMM, Berthold, 89077 Ulm (DE)
(86) Internationale Anmeldenummer: PCT/EP2012/054582
(87) Internationale Veröffentlichungsnummer: WO 2012/130628

(56) Entgegenhaltungen:
- EP-A2- 1 094 291
- US-A- 2 107 285
- US-A- 2 827 774

## Beschreibung

Die vorliegende Erfindung betrifft ein Kältegerät mit einer Rollbondplatine, insbesondere einer Rollbondplatine für einen Kältemittelverdampfer eines Kältegeräts.

Zur Kühlung von Kühlgut in Kältegeräten können freihängende Kältemittelverdampfer eingesetzt werden, welche üblicherweise einen oder mehrere durch Kältemittel durchströmte Kältemittelkanäle aufweisen. Bei einem Rohrschlangen-Verdampfer sind die Kältemittelkanäle durch eine oder mehrere Rohrschlangen gebildet. Bei einem Platinen-Verdampfer hingegen sind die Kältemittelkanäle beispielsweise zwischen zwei miteinander verbundenen Metallplatinen gebildet.

Häufig werden als Kältemittelverdampfer-Platinen Rollbondplatinen eingesetzt. Die Rollbondplatinen entstehen durch ein Zusammenpressen von zwei Metallplatinen, welche jeweils aus Blechen geformt sein können. Dabei werden bestimmte Teile der Metallplatinen ausgespart oder mit einem Trennmittel derart behandelt, dass sie sich dort nicht verbinden können. Die Kältemittelkanäle werden anschließend durch ein Aufblasen der miteinander verbundenen Metallplatinen gebildet.

Aufgrund der geringen Materialstärke von in der Regel bis zu 1,35 mm haben bekannte Rollbondplatinen jedoch oft keine ausreichend hohe Stabilität gegen ein Ver- oder Durchbiegen. Bei Kältemittelverdampfer-Platinen, welche frei hängend in einem Innenraum eines Kältegerätes angeordnet sind, ist diese Stabilität jedoch besonders wichtig.

Die Stabilität einer Rollbondplatine kann durch sogenannte Tropfkanten erhöht werden. Diese verhindern, dass sich beim Lackieren der Rollbondplatine auf einer Klebeseite Lacktropfen bilden, welche die Ebenheit der Rollbondplatine und dadurch die Klebehaftung beeinträchtigen. Allerdings sind solche Tropfkanten bei im Innenraum des Kältegeräts angeordneten Rollbondplatinen für den Benutzer sichtbar und werden als störend empfunden.

Eine weitere Ausgestaltung von Rollbondplatinen ist eine von dem Innenraum des Kältegeräts weg, nach hinten, ragende Abkantung. Diese Abkantung nimmt jedoch viel Raum nach hinten ein. An der Abkantung können sich insbesondere bei innen liegenden Kältemittelverdampfern zur benachbarten Behälterwand hin tropfen bilden. Diese Tropfen können gefrieren und zu einer Eisanhäufung führen. Ferner ist zur Herstellung einer solchen Abkantung ein spezielles Biegewerkzeug erforderlich.

Die Offenlegungsschrift EP 1 094 291 A2 zeigt einen Wärmetauscher umfassend eine Plattenanordnung. EP 1094291 A2 offenbart ein Kältegerät gemäß dem Oberbegriff des Anspruchs 1.

Die Patentschrift US 2,827,774 zeigt eine Rollbondplatine, die im Querschnitt eine C-Form aufweist, um Kühlgut aufnehmen zu können.

Die Patentschrift US 2,107,285 zeigt einen Verdampfer, der im Querschnitt eine U-Form aufweist, um Kühlgut aufnehmen zu können.

Vor diesem Hintergrund ist es eine Aufgabe der vorliegenden Erfindung, ein verbessertes Kältegerät mit einem aus zwei miteinander verbundenen Metallplatinen gebildeten Kältemittelverdampfer zu schaffen.

Diese Aufgabe wird durch die Merkmale des unabhängigen Anspruchs 1 gelöst. Weitere vorteilhafte Ausgestaltungen sind in den Unteransprüchen angegeben.

Gemäß einem Teilaspekt betrifft die Erfindung ein Kältegerät mit einem aus zwei miteinander verbundenen Metallplatinen gebildeten Kältemittelverdampfer mit einer ersten Seite und einer zweiten Seite. Ein Kernbereich der zwei miteinander verbundenen Metallplatinen ist durch Biegekanten begrenzt, welche durch Umbiegen der zwei miteinander verbundenen Metallplatinen in Richtung auf die zweite Seite gebildet sind. Die zwei miteinander verbundenen Metallplatinen bieten bei geringen Herstellkosten eine ausreichende Biegestabilität und nehmen einen geringen Bauraum ein.

Der Kältemittelverdampfer aus zwei miteinander verbundenen Metallplatinen kann beispielsweise nach dem Rollbond-Verfahren oder nach dem Z-Bond-Verfahren hergestellt werden.

Die zwei miteinander verbundenen Metallplatinen können in einem Innenraum des Kältegerätes derart angeordnet sein, dass die zweite Seite zu einer Wand, beispielsweise zur Rückwand, des Innenraums hin weist. Dadurch sind die Biegekanten einer Blickrichtung in Richtung des Innenraums hin abgewandt und für einen Benutzer des Kältegerätes, insbesondere bei einer geöffneten Kältegerätetür, unsichtbar. Die zwei miteinander verbundenen Metallplatinen umfassen bevorzugt zumindest zwei Biegekanten, welche gradlinig sein können.

Das Kältegerät kann gemäß einer Ausführungsform ein Haushaltskältegerät sein. Unter Haushaltskältegerät wird insbesondere ein Kältegerät verstanden, das zur Haushaltsführung in Haushalten oder im Gastronomiebereich eingesetzt wird, und insbesondere dazu dient, Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank.

Die zwei miteinander verbundenen Metallplatinen bieten bei geringen Herstellkosten für die Biegekanten insgesamt eine gute Biegestabilität sowie Randfestigkeit. Die Stabilisierung mittels der Biegekanten ist dabei mit einem geringen Bauraum realisierbar. Die Optik der ersten Seite, die vorgesehen ist, als Sichtseite auf einen Betrachter zugewandt zu sein, ist dabei verbessert, da die Umbiegungen auf dieser Seite optisch nur geringfügig wahrnehmbar sind.

Gemäß einer Ausführungsform bilden die zwei miteinander verbundenen Metallplatinen eine Rollbondplatine.

Gemäß einer Ausführungsform sind vier geradlinige Biegekanten, welche einen Kernbereich der zwei miteinander verbundenen Metallplatinen begrenzen, durch Umbiegen der zwei miteinander verbundenen Metallplatinen in Richtung auf die zweite Seite gebildet. Dabei kann ein kurzer Schenkel von etwa der doppelten Dicke der zwei miteinander verbundenen Metallplatinen nach hinten umgeformt werden. Dadurch entsteht eine Rundung von der Sichtseite aus nach hinten, wodurch insgesamt eine noch höhere Randfestigkeit der zwei miteinander verbundenen Metallplatinen erreicht wird.

Gemäß einer Ausführungsform bildet zumindest eine der Biegekanten eine Tropfkante. Somit tragen die Biegekanten zur Stabilisierung der zwei miteinander verbundenen Metallplatinen bei und verhindern gleichzeitig eine Wasserakkumulation an der Tropfkante.

Gemäß einer Ausführungsform sind wenigstens einige der Biegekanten in ihrer Längserstreckungsrichtung durch Biegekanten freie Bereiche, d.h. im Wesentlichen ebene, nicht umgebogene Bereiche voneinander beabstandet. Diese Bereiche sind bei beispielsweise rechteckförmigen miteinander verbundenen Metallplatinen bevorzugt in den Eckbereichen angeordnet. Die Biegekanten freien Bereiche ermöglichen die vereinfachte Anbringung von Befestigungselementen an der Platine, da sie dort dann eben ist. Beispielsweise können dort Bohrungen für eine Befestigung der zwei miteinander verbundenen Metallplatinen vorgesehen werden. Ferner trennen die Biegekanten freie Bereiche die einzelnen Biegekanten, was vorteilhaft im Hinblick auf den Biegeprozess ist, da die unterschiedlich ausgerichteten Biegeradien nicht direkt aufeinander treffen.

Gemäß einer Ausführungsform beträgt die Materialstärke der zwei miteinander verbundenen Metallplatinen beispielweise zwischen 0,8 und 1,5 mm. Dieser Dickenbereich ermöglicht einen guten Kompromiss aus zu realisierender Biegesteifigkeit der resultierenden Rollbondplatine und einem geringen Materialeinsatz, der wirtschaftliche Vorteile im Hinblick auf die Herstellkosten bedingt.

Gemäß einer weiteren Ausführungsform heben sich im Bereich der Biegekanten der zwei miteinander verbundenen Metallplatinen beispielsweise mit einer Höhe von wenigstens dem 1,5-fachen bis 2,5-fachen der durchschnittlichen Materialstärke der zwei miteinander verbundenen Metallplatinen vom Kernbereich der zweiten Seite ab. Hierdurch wird eine ausreichende Stabilisierung der zwei miteinander verbundenen Metallplatinen geschaffen, ohne dass sich im Bereich der Biegekanten Kondenswasser ansammeln kann, wie dies bei weiter auskragenden Biegekanten erfolgen kann.

Gemäß einer Ausführungsform sind die zwei miteinander verbundenen Metallplatinen im Bereich der Biegekanten um einen Biegewinkel α von 70 bis 110 Grad umgebogen. Dieser Biegewinkelbereich ermöglicht eine gute Stabilisierung der zwei miteinander verbundenen Metallplatinen gegen ein Durchbiegen. Ein Winkel α von größer 90 Grad lässt die Biegekante optisch gering in Erscheinung treten. Ein Winkel α von weniger als 90 Grad bietet den Vorteil, dass Kondenswasser gut ablaufen und abtropfen kann.

Gemäß einer Ausführungsform weisen die Biegekanten beispielsweise einen Biegeradius r von 0,5 bis 5 mm auf. Dabei bewirkt ein geringer Biegeradius beispielsweise von 0,5 mm eine besonders große Stabilisierung der zwei miteinander verbundenen Metallplatinen gegen ein Durchbiegen. Ein großer Biegeradius, beispielsweise von 5 mm ermöglicht eine größere Elastizität der zwei miteinander verbundenen Metallplatinen gegen ein Knicken. Gemäß einer Ausführungsform geht der Biegeradius r in einen im Wesentlichen ebenen Biegekantenabschnitt über. Der ebene Biegekantenabschnitt stellt eine weitere Stabilisierung des Biegekantenabschnitts gegen ein Verbiegen dar. Die Biegesteifigkeit der zwei miteinander verbundenen Metallplatinen wird dadurch weiter erhöht. Im Vergleich zu einer Rollbondplatine lediglich mit einem Biegekantenabschnitt als Radius ist die Ausführungsform mit einem zusätzlichen, ebenen Biegekantenabschnitt biegesteifer.

Gemäß einer Ausführungsform ist die erste Seite beschichtet, insbesondere lackiert. Dadurch wir die erste Seite zusätzlich geschützt.

Gemäß der Erfindung sind die zwei miteinander verbundenen Metallplatinen in einem Innenraum des Kältegeräts derart, insbesondere wandnah, angeordnet, dass die erste Seite dem Innenraum zugewandt ist. Dadurch sind die Biegekanten der zwei miteinander verbundenen Metallplatinen so ausgerichtet, dass sie von einem Benutzer des Innenraums kaum wahrgenommen werden, da die zwei miteinander verbundenen Metallplatinen vom Innenraum weg gebogen sind. Ferner besteht für den Benutzer bei Berührung der zwei miteinander verbundenen Metallplatinen keine Gefahr, beispielsweise durch Kontakt mit einem Grad an einer Kante der zwei miteinander verbundenen Metallplatinen.

Gemäß der Erfindung sind die zwei miteinander verbundenen Metallplatinen nahe einer ersten Wand des Kältegeräts angeordnet, die gegenüber einer verschließbaren Öffnung in einer zweiten Wand des Kältegeräts angeordnet ist. Die Öffnung ermöglicht einen Zugang zum Kühlraum. Dabei ist die gradfreie Sichtseite der zwei miteinander verbundenen Metallplatinen der Öffnung zugewandt. Bevorzugt sind die zwei miteinander verbundenen Metallplatinen im Wesentlichen parallel zur ersten Wand angeordnet. Dadurch ergibt sich eine gleichmäßige Temperatursituation zwischen den zwei miteinander verbundenen Metallplatinen und der ersten Wand, was einen Effizienten Einsatz der resultierenden Rollbondplatine ermöglicht. Durch den großen Abstand zur zweiten Wand des Innenraums des Kältegeräts kann der Innenraum weitgehend zur Kühlung von Gegenständen genutzt werden.

Gemäß einer Ausführungsform sind die zwei miteinander verbundenen Metallplatinen im Wesentlichen parallel zur der ersten Wand angeordnet. Dabei sind die Biegekanten beispielsweise der ersten Wand zugewandt, so dass sie für einen Benutzer des Kältegerätes unsichtbar sind.

Weitere vorteilhafte Ausführungsformen und Aspekte der Erfindung sind Gegenstand der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert. Es zeigen:
- Figur 1:: eine schematische Aufsicht auf eine Rollbondplatine gemäß einer Ausführungsform;
- Figur 2:: eine Schnittdarstellung der Rollbondplatine entlang der Line A-B von Fig. 1; und
- Figur 3: eine schematische Schnittdarstellung eines Kältegeräts mit einer Rollbondplatine.

In den Figuren sind gleiche oder funktionsgleiche Elemente mit denselben Bezugszeichen versehen, sofern nichts Anderes angegeben ist.

Figur 1 zeigt eine schematische Aufsicht auf eine Rollbondplatine 1 gemäß einer Ausführungsform. Die Rollbondplatine 1 besteht aus zwei miteinander verbundenen Metallplatinen 2, deren ebener Kernbereich 7 sich in der Bildebene von Fig.1 erstreckt. Die Rollbondplatine 1 ist im Wesentlichen rechteckig, weist jedoch gerundete Ecken auf. Seitlich wird die Rollbondplatine 1 beispielsweise an ihren vier geradlinigen Seiten von Biegekanten 3, 4, 5, 6 begrenzt. Bei diesem Ausführungsbeispiel sind die Biegekanten 3, 4, 5, 6 in ihrer Längserstreckungsrichtung durch im Wesentlichen ebene, d.h. nicht umgebogene Bereiche 9 voneinander beabstandet. Dadurch werden schwierige Biegestellen im Bereich von ineinander laufenden Biegekanten vermieden. Ferner ist in diesen Bereichen das auf die Rollbondplatine 1 wirkende Biegemoment ohnehin kleiner als z.B. in der Kantenmitte, so dass ein Umbiegen hier weniger erforderlich ist. Der weitere Aufbau der Rollbondplatine wird im Folgenden anhand von Fig. 2 erläutert.

Figur 2 zeigt eine Schnittdarstellung der Rollbondplatine 1 entlang der Line A-B von Fig. 1. Eine in Fig. 1 dem Betrachter zugewandte erste Seite a der Rollbondplatine 1 ist in Fig. 2 nach links gerichtet, während die zweite Seite b nach rechts gerichtet ist. In Fig. 2 ist zu erkennen, dass die Biegekanten 3, 4, 5, 6 durch Umbiegen der zwei miteinander verbundenen Metallplatinen 2 in Richtung auf die zweite Seite b gebildet sind. Die Biegekanten 4 bzw. 6 verlaufen in Fig. 2 in die Bildebene hinein. Die zwei miteinander verbundenen Metallplatinen 2 weisen im Kernbereich eine Dicke d auf, die jedoch nicht zwingend über die Rollbondplatine 1 konstant sein muss. Bevorzugt ist die Dicke d geringer als 1,40 mm. Die zwei miteinander verbundenen Metallplatinen 2 sind bei diesem Ausführungsbeispiel mit einem Biegeradius r, d.h. Innenradius, von 1 mm umgebogen, an den sich ein ebener Biegekantenabschnitt 8 anschließt. Bei diesem Ausführungsbeispiel sind die zwei miteinander verbundenen Metallplatinen ausgehend vom Kernbereich 7 bis zum Ebenen Biegekantenabschnitt 8 um einen Biegewinkel α von 90 Grad umgebogen. Insgesamt erstrecken sich bei diesem Ausführungsbeispiel die Biegekanten 3, 4, 5, 6 mit einer Höhe h von 2 mm über die zweite Seite b hinaus. Die Biegekanten 3, 4, 5, 6 können natürlich auch unterschiedliche Biegeradien r und ebene Biegekantenabschnitte 8 aufweisen.

Figur 3 zeigt eine schematische Schnittdarstellung eines Kältegeräts 10 mit einer Rollbondplatine 1. Der Kältegerät 10 weist einen Kältemittelverdampfer auf, der mit einer Rollbondplatine 1 versehen ist. Die Rollbondplatine 1 ist im Innenraum 12 des Kältegeräts 10 wandnah so angeordnet, dass die erste Seite a der Rollbondplatine 1 dem Innenraum 12 zugewandt ist. Bei dieser Ausführungsform ist eine Öffnung 18 für einen Zugang zum Innenraum 12 durch einen Benutzer an einer zweiten Wand 16 des Kältegeräts 10 so gegenüber der Rollbondplatine 1 angeordnet, dass die erste Seite a der Rollbondplatine 1 auf die Öffnung 18 zugewandt ist. Die Rollbondplatine 1 ist somit zwischen der zweiten Wand 16 mit der Öffnung 18 und der gegenüberliegenden ersten Wand 14 des Kältegeräts 10 angeordnet. Der Abstand der Rollbondplatine 1 zur ersten Wand 14 ist wesentlich kleiner als zur zweiten Wand 16. Die Rollbondplatine 1 wird demnach so angeordnet, dass sie bevorzugt in der Nähe einer der Wände des Kältegeräts 10 angebracht ist. Dabei zeigt die erste Seite a der Rollbondplatine 1 zum Innenraum 12 des Kühlraums 10. Dadurch sind die Biegekanten 3, 4, 5, 6 der Rollbondplatine 1 so ausgerichtet, dass sie von einem Benutzer des Innenraums 12 kaum wahrgenommen werden, da die zwei miteinander verbundenen Metallplatinen 2 vom Innenraum 12 weg gebogen sind. Ferner besteht für den Benutzer bei Berührung der Rollbondplatine 1 keine Gefahr, beispielsweise durch Kontakt mit einem Grad an der Rollbondplatinenkante.

Die Rollbondplatine 1 bietet bei geringen Herstellkosten für die Biegekanten 3, 4, 5, 6 eine gute Biegestabilität. Die Stabilisierung mittels der Biegekanten 3, 4, 5, 6 ist in einem geringen Bauraum realisierbar. Die Optik der ersten auf einen Betrachter zugewandten Seite wird auch nicht durch sichtbare Biegekanten gestört.

### Verwendete Bezugszeichen:

- 1: Rollbondplatine
- 2: zwei miteinander verbundene Metallplatinen
- 3, 4, 5, 6: Biegekanten
- 7: Kernbereich
- 8: ebener Biegekantenabschnitt
- 9: Biegekanten freier Bereich
- 10: Kältegerät
- 12: Innenraum des Kältegeräts
- 14: erste Wand des Kältegeräts
- 16: zweite Wand des Kältegeräts
- 18: Öffnung
- a: erste Seite
- b: zweite Seite
- d: Materialstärke des Metallblechs
- h: Höhe
- r: Biegeradius
- α: Biegewinkel
- A: Schnittlinienpfeil
- B: Schnittlinienpfeil

## Patentansprüche

1. Kältegerät (10), insbesondere Haushaltskältegerät, mit einem aus zwei miteinander verbundenen Metallplatinen (2) gebildeten Kältemittelverdampfer mit einer ersten Seite (a) und einer zweiten Seite (b), wobei Biegekanten (3, 4, 5, 6) den Kernbereich (7) der zwei miteinander verbundenen Metallplatinen (2) begrenzen, welche durch Umbiegen der zwei miteinander verbundenen Metallplatinen (2) in Richtung auf die zweite Seite (b) gebildet sind, dadurch gekenzeichnet, dass die zwei miteinander verbundenen Metallplatinen (2) in einem Innenraum (12) des Kältegeräts (10) derart, insbesondere wandnah, angeordnet sind, dass die erste Seite (a) dem Innenraum (12) zugewandt ist, wobei die zwei miteinander verbundenen Metallplatinen (2) nahe einer ersten Wand (14) des Kältegeräts (10) angeordnet sind, die gegenüber einer verschließbaren Öffnung (18) in einer zweiten Wand (16) des Kältegeräts (10) angeordnet ist.

2. Kältegerät (10) nach Anspruch 1, **dadurch gekennzeichnet, dass** vier geradlinige den Kernbereich (7) der Rollbondplatine (1) begrenzende Biegekanten (3, 4, 5, 6) durch Umbiegen des Metallblechs (2) in Richtung auf die zweite Seite (b) gebildet sind.

3. Kältegerät (10) nach einem der vorhergehenden Ansprüche, **dadurch gekennzeichnet, dass** wenigstens eine der Biegekanten (3, 4, 5, 6) eine Tropfkante bildet.

4. Kältegerät (10) nach einem der vorhergehenden Ansprüche, **dadurch gekennzeichnet, dass** wenigstens zwei der Biegekanten (3, 4, 5, 6) in ihrer Längserstreckungsrichtung durch Biegekanten freie Bereiche (9), insbesondere ebene und nicht umgebogene Bereiche, voneinander beabstandet sind.

5. Kältegerät (10) nach einem der vorhergehenden Ansprüche, **dadurch gekennzeichnet, dass** die Materialstärke (d) des Metallblechs (2) zwischen 0,8 und 1,5 mm beträgt.

6. Kältegerät (10) nach einem der vorhergehenden Ansprüche, **dadurch gekennzeichnet, dass** im Bereich der Biegekanten (3, 4, 5, 6) die zwei miteinander verbundenen Metallplatinen (2) sich vom Kernbereich (7) der zweiten Seite (B) erhebten, insbesondere sich mit einer Höhe (h) von wenigstens dem 1,5-fachen bis 2,5-fachen der durchschnittlichen Materialstärke (d) des Metallblechs (2) vom Kernbereich (7) der zweiten Seite (B) erhebten.

7. Kältegerät (10) nach einem der vorhergehenden Ansprüche, **dadurch gekennzeichnet, dass** die zwei miteinander verbundenen Metallplatinen (2) im Bereich der Biegekanten (1, 2, 3, 4) um einen Biegewinkel (α) von 70 bis 110 Grad umgebogen sind.

8. Kältegerät (10) nach einem der vorhergehenden Ansprüche, **dadurch gekennzeichnet, dass** die zwei miteinander verbundenen Metallplatinen (2) im Wesentlichen rechteckig, insbesondere rechteckig mit gerundeten Ecken, sind.

9. Kältegerät (10) nach einem der vorhergehenden Ansprüche, **dadurch gekennzeichnet, dass** die Biegekanten (3, 4, 5, 6) einen Biegeradius (r) von 0,5 bis 5 mm aufweisen.

10. Kältegerät (10) nach Anspruch 7, **dadurch gekennzeichnet, dass** der Biegeradius (r) in einen im Wesentlichen ebenen Biegekantenabschnitt (8) übergeht.

11. Kältegerät (10) nach einem der vorhergehenden Ansprüche, **dadurch gekennzeichnet, dass** die erste Seite (a) beschichtet, insbesondere lackiert, ist.

12. Kältegerät (10) nach einem der vorhergehenden Ansprüche, **dadurch gekennzeichnet, dass** die zwei miteinander verbundenen Metallplatinen (2) Rollbondplatine (1) bilden.

13. Kältegerät (10) nach einem der vorhergehenden Ansprüche, **dadurch gekennzeichnet, dass** die zwei miteinander verbundenen Metallplatinen (2) im Wesentlichen parallel zur der ersten Wand (14) angeordnet sind.

## Claims

1. Refrigerator (10), especially household refrigerator, having a coolant evaporator formed from two metal plates (2) connected to one another with a first side (a) and a second side (b), wherein bend edges (3, 4, 5, 6), which are formed by bending the two metal plates (2) connected to one another in the direction towards the second side (b), delimit the core area (7) of the two metal plates (2) connected to one another, characterised that the two metal plates (2) connected to one another are disposed in an internal space (12) of the refrigerator (10), especially close to a wall, such that the first side (a) is facing towards the internal space (12), wherein the two metal plates (2) connected to one another are disposed close to a first wall (14) of the refrigerator (10) which is disposed opposite a closable opening (18) in a second wall (16) of the refrigerator (10).

2. Refrigerator (10) according to claim 1, **characterised in that** four bend edges (3, 4, 5, 6) delimiting the core area (7) of the roll-bond plate (1) in a straight-line are formed by bending over the metal sheet (2) in the direction of the second side (b).

3. Refrigerator (10) according to one of the preceding claims, **characterised in that** at least one of the bend edges (3, 4, 5, 6) forms a drip edge.

4. Refrigerator (10) according to one of the preceding claims, **characterised in that** at least two of the bend edges (3, 4, 5, 6) are spaced apart from one another in their longitudinal extent by areas (9) free of bend edges, especially flat and not bent-over areas.

5. Refrigerator (10) according to one of the preceding claims, **characterised in that** the material thickness (d) of the metal sheet (2) amounts to between 0.8 and 1.5 mm.

6. Refrigerator (10) according to one of the preceding claims, **characterised in that**, in the area of the bend edges (3, 4, 5, 6) the two metal plates (2) connected to one another are raised from the core area (7) of the second side (B), especially are raised from the core area (7) of the second side (B) with a height (h) of at least 1.5 to 2.5 times the average material thickness (d).

7. Refrigerator (10) according to one of the preceding claims, **characterised in that** the two metal plates (2) connected to one another are bent over in the area of the bend edges (1, 2, 3, 4) by a bending angle (α) of 70 to 110 degrees.

8. Refrigerator (10) according to one of the preceding claims, **characterised in that** the two metal plates (2) connected to one another are essentially rectangular, especially rectangular with rounded corners.

9. Refrigerator (10) according to one of the preceding claims, **characterised in that** the bend edges (3, 4, 5, 6) have a bending radius (r) of 0.5 to 5 mm.

10. Refrigerator (10) according to claim 7, **characterised in that** the bending radius (r) transitions into an essentially flat bend edge section (8).

11. Refrigerator (10) according to one of the preceding claims, **characterised in that** the first side (a) is coated, especially lacquered.

12. Refrigerator (10) according to one of the preceding claims, **characterised in that** the two metal plates (2) connected to one another form roll-bond plates (1).

13. Refrigerator (10) according to one of the preceding claims, **characterised in that** the two metal plates (2) connected to one another are essentially disposed in parallel to the first wall (14).

## Revendications

1. Appareil frigorifique (10), notamment appareil frigorifique à usage domestique, comprenant un évaporateur de réfrigérant formé par deux plaques métalliques (2) reliées entre elles, muni d'un premier côté (a) et d'un deuxième côté (b), des bords repliés (3, 4, 5, 6), lesquels sont formés par cintrage des deux plaques métalliques (2) reliées entre elles en direction du deuxième côté (b), délimitant la partie centrale (7) des deux plaques métalliques (2) reliées entre elles, **caractérisé en ce que** les deux plaques métalliques (2) reliées entre elles sont disposées dans un espace intérieur (12) de l'appareil ménager (10) de telle manière, notamment de manière proche de la paroi, que le premier côté (a) est tourné vers l'espace intérieur (12), les deux plaques métalliques (2) reliées entre elles étant disposées près d'une première paroi (14) de l'appareil frigorifique (10), laquelle est disposée en face d'une ouverture (18) pouvant être fermée, située dans une deuxième paroi (16) de l'appareil frigorifique (10).

2. Appareil frigorifique (10) selon la revendication 1, **caractérisé en ce que** quatre bords repliés rectilignes (3, 4, 5, 6) délimitant la partie centrale (7) de la plaque de type roll bond (1) sont formés par cintrage de la tôle métallique (2) en direction du deuxième côté (b).

3. Appareil frigorifique (10) selon l'une quelconque des revendications précédentes, **caractérisé en ce qu'**au moins un des bords repliés (3, 4, 5, 6) forme un rebord d'égouttement.

4. Appareil frigorifique (10) selon l'une quelconque des revendications précédentes, **caractérisé en ce qu'**au moins deux des bords repliés (3, 4, 5, 6) sont distancés les uns des autres dans leur direction d'étendue longitudinale par des zones (9) exemptes de bords repliés, notamment des zones planes et non cintrées.

5. Appareil frigorifique (10) selon l'une quelconque des revendications précédentes, **caractérisé en ce que** l'épaisseur de matériau (d) de la tôle métallique (2) est comprise entre 0,8 et 1,5 mm.

6. Appareil frigorifique (10) selon l'une quelconque des revendications précédentes, **caractérisé en ce que** dans la partie des bords repliés (3, 4, 5, 6), les deux plaques métalliques (2) reliées entre elles s'élèvent par rapport à la partie centrale (7) du deuxième côté (B), notamment d'une hauteur (h) d'au moins 1,5 à 2,5 fois l'épaisseur de matériau moyenne (d) de la tôle métallique (2) par rapport à la partie centrale (7) du deuxième côté (B).

7. Appareil frigorifique (10) selon l'une quelconque des revendications précédentes, **caractérisé en ce que** les deux plaques métalliques (2) reliées entre elles sont pliées dans un angle de cintrage (α) de 70 à 110 degrés dans la partie des bords repliés (1, 2, 3, 4).

8. Appareil frigorifique (10) selon l'une quelconque des revendications précédentes, **caractérisé en ce que** les deux plaques métalliques (2) reliées entre elles sont essentiellement rectangulaires, notamment rectangulaires avec des coins arrondis.

9. Appareil frigorifique (10) selon l'une quelconque des revendications précédentes, **caractérisé en ce que** les bords repliés (3, 4, 5, 6) présentent un rayon de cintrage (r) de 0,5 à 5 mm.

10. Appareil frigorifique (10) selon la revendication 7, **caractérisé en ce que** le rayon de cintrage (r) se transforme en une section de bord replié (8) essentiellement plane.

11. Appareil frigorifique (10) selon l'une quelconque des revendications précédentes, **caractérisé en ce que** le premier côté (a) est enduit, notamment peint.

12. Appareil frigorifique (10) selon l'une quelconque des revendications précédentes, **caractérisé en ce que** les deux plaques métalliques (2) reliées entre elles forment une plaque de type roll bond (1).

13. Appareil frigorifique (10) selon l'une quelconque des revendications précédentes, **caractérisé en ce que** les deux plaques métalliques (2) reliées entre elles sont disposées essentiellement parallèlement à la première paroi (14).
